# EUROPÄISCHE PATENTSCHRIFT

(11) **EP 2 636 467 B1**
(45) Veröffentlichungstag und Bekanntmachung des Hinweises auf die Patenterteilung: **02.10.2019**
(21) Anmeldenummer: 13152688.1
(22) Anmeldetag: 25.01.2013
(51) Int. Cl.: B22D 15/02, B22D 17/24, B22C 9/08, B22C 9/10

(54) **Vorrichtung zur Herstellung eines Zylinderkurbelgehäuses in V-Bauform**
Device for manufacturing a cylinder crank case in V design
Dispositif de fabrication d'un bloc moteur agencé en V

(30) Priorität: 06.03.2012 DE 102012101887
(43) Veröffentlichungstag der Anmeldung: 11.09.2013
(73) Patentinhaber: KS HUAYU AluTech GmbH, 74172 Neckarsulm (DE)
(72) Erfinder: Dr. Beer, Stephan, 74251 Lehrensteinsfeld (DE); Ziegler, Steffen, 74193 Schwaigern (DE); Dr. Klimesch, Christian, 76229 Karlsruhe (DE); Urhahn, Ludger, 75031 Eppingen (DE); Deuser, Reiner, 74214 Schöntal (DE)
(74) Vertreter: Patentanwälte ter Smitten Eberlein-Van Hoof Rütten Partnerschaftsgesellschaft mbB

(56) Entgegenhaltungen:
- DE-A1-102009 058 730

## Beschreibung

Die Erfindung betrifft eine Vorrichtung zur Herstellung eines Zylinderkurbelgehäuses in V-Bauform mit einer äußeren Gießform mit Formteilen zur Bildung des Zylinderkurbelgehäuses, Pinolen, die zur Bildung von Zylindern in die Gießform einfahrbar sind, zumindest einem Kern, der zur Bildung eines Teils eines Kurbelraums in der Gießform angeordnet ist, und der nach dem Gießen entfernbar ist sowie zumindest einem Speiserkern, der im Innern der Gießform angeordnet ist.

Verbrennungsmotoren mit V-förmig zueinander angeordneten Zylinderbänken aus Leichtmetalilegierungen werden häufig mittels Niederdruck-Kokillengussverfahren hergestellt. Es ist vorgeschlagen worden, diese Zylinderkurbelgehäuse stehend oder liegend beim Gießen anzuordnen. Die Erstarrung der Schmelze verläuft entweder von der Zylinderkopfseite zum Kurbelraum oder umgekehrt, je nachdem von wo aus die Schmelze in den Hohlraum der Gießform eingeführt wird. Dabei erstarrt entweder das Zylinderdeck oder die Lagerstühle langsamer als der jeweils andere Bereich, was zu einem gröberen Gefüge mit verringerten Festigkeiten in dem langsamer erstarrenden Bereich führt. Des Weiteren ergeben sich relativ lange Erstarrungswege aufgrund der Anordnung der Anschnitte und daraus hohe notwendige Werkzeugtemperaturen, um eine korrekte Füllung der Form ohne Lunkerbildung sicherzustellen. Bei der Auslegung ergeben sich Schwierigkeiten nicht den Speisungsweg durch die innenliegenden Kerne beim Gießen vollständig abzuschnüren.

So wird in der EP 1 498 197 A1 vorgeschlagen, ein Kurbelgehäuse von V-Brennkraftmaschinen auf dem Kopf stehend zu gießen und die Schmelze von unten, also zylinderseitig einzuführen. Zur Verhinderung von Lunkern werden Speiser eingesetzt, welche außerhalb des Hohlraums angeordnet werden, der das Zylinderkurbelgehäuse bildet. Eine schnelle Erstarrung im Lagerstuhlbereich und am Zylinderdeck ist nicht erreichbar.

Des Weiteren ist aus der DE 42 13 165 A1 ein Niederdruckgießverfahren bekannt, welches zur Herstellung von Motorblöcken aus Leichtmetall besonders geeignet ist. Bei diesem Verfahren werden anschnittsferne, dicke Wandquerschnitte mit Speisern verbunden. So wird vorgeschlagen, an einem Zylinderkopf Speiser im Bereich zwischen den Tassenstößel und den Ventilführungen anzuordnen.

Die DE 10 2009 058 730 A1 offenbart ein Verfahren zum Gießen eines Motorblocks, bei dem ein Speiserkern im Innern der Gussform angeordnet wird. Der Speiserkern wird im Innern der Zylinder angeordnet und weist eine Verbindung zu der Innenwand des Zylinders auf.

Nachteilig an den offenbarten Verfahren ist jedoch, dass eine Verwendung für Motorblöcke in V-Bauweise nicht ohne Weiteres möglich ist, da eine feste Platzierung in der Gießform bei gleichzeitig möglicher anschließender Entformung nicht gegeben ist. Zusätzlich wäre eine große Anzahl an Speiserkernen notwendig.

Es stellt sich daher die Aufgabe, eine Vorrichtung zur Herstellung von Zylinderkurbelgehäusen aus einer Leichtmetalllegierung zu schaffen, mit der für einen Motorblock mit in V-Form zueinander angeordneten Zylinderbänken einerseits optimale Gefügeeigenschaften im Lagerstuhlbereich und im Bereich der Zylinderstege erreichbar sind und andererseits eine einfache Platzierung einer möglichst geringen Anzahl an Speiserkernen in der Gießform gewährleistet wird.

Diese Aufgabe wird durch eine Vorrichtung zur Herstellung eines Zylinderkurbelgehäuses in V-Bauform mit den Merkmalen des Hauptanspruchs gelöst.

Dadurch, dass der zumindest eine Speiserkern zwischen gegenüberliegenden Pinolen der beiden Zylinderbänke an der zu den Pinolen weisenden Seite des Kurbelraums angeordnet ist, wird pro Zylinderpaar maximal ein Speiserkern benötigt, der zusätzlich in einer festen Position in der Gießform platziert werden kann und von einem Formteil der Gießform gehalten werden kann.

Vorzugsweise sind mehrere Speiserkerne in der Gießform angeordnet, so dass über die gesamte Länge des Zylinderkurbelgehäuses eine Nachspeisung zur Verhinderung von Lunkern ermöglicht wird.

In einer bevorzugten Ausbildung der Erfindung sind die Speiserkerne in Längsrichtung betrachtet zwischen den Hohlräumen der Gießform angeordnet, welche die Wände bilden, in denen die Hauptlagerstellen des Zylinderkurbelgehäuses ausgebildet sind. Entsprechend kann zentral im Zylinderkurbelgehäuse eine Nachfüllung in einem Bereich stattfinden, in dem keine besonderen Anforderungen an die Festigkeit und die Gefügestruktur gestellt werden. Zylinderkopfstege und Hauptlagerstellen der Hauptlager können entsprechend schnell abgekühlt werden, so dass in diesen Bereichen hohen Festigkeiten erzielt werden.

In einer vorteilhaften Ausgestaltung weist jeder Speiserkern zumindest zwei Zulauföffnungen auf, welche beidseitig des Speiserkerns in den Hohlraum der Gießform münden, welcher die Wände bildet, in denen die Hauptlagerstellen des Zylinderkurbelgehäuses ausgebildet sind. Hier befinden sich relativ hohe Wanddicken, die entsprechend nachgespeist werden können, um gute Materialeigenschaften ohne Lunkerbildung zu erhalten.

Besonders gute Ergebnisse werden erzielt, wenn die Zulauföffnungen des Speiserkerns in den Bereich des die Wände bildenden Hohlraums der Gießform münden, der sich von den Hauptlagerstellen in Richtung der Zylinder erstreckt. Entsprechend besteht ein ausreichender Abstand zu den Hauptlagerstellen. Eine Erstarrung des Gussteils kann vollständig von außen nach innen erfolgen.

Insbesondere sind die Speiserkerne in Querrichtung betrachtet auf einer Symmetrieachse zwischen den Pinolen anzuordnen. Diese Symmetrie sorgt für eine gleichmäßige Erstarrung mit symmetrischen Erstarrungsisothermen. Insgesamt verringern sich durch die reduzierte Erstarrungszeit die Taktzeiten bei der Herstellung.

Auch ist es vorteilhaft, wenn an der zu den Hauptlagerstellen gegenüberliegenden Seite des zumindest einen Speiserkerns ein Hohlraum zur Erzeugung einer den Kurbelraum verschließenden Wand in der Gießform ausgebildet ist, so dass der Speiserkern diese Wand begrenzt. Die obere Fläche des Speiserkerns dient somit gleichzeitig als Formteil des Zylinderkurbelgehäuses.

Vorzugsweise ist der Speiserkern ein Sandkern, so dass eine anschließende Entfernung des Kerns einfach durchgeführt werden kann.

Um eine optimale Gefügestruktur durch möglichst schnelle Abkühlung zu erhalten, sind die die Hauptlagerstellen bildenden Formteile der Gießform und die Pinolen aktiv kühlbar ausgebildet. Entsprechend werden hohe Festigkeitswerte in diesen kritischen Bereich erzielt.

Es wird somit eine Vorrichtung zur Herstellung eines Zylinderkurbelgehäuses für Verbrennungsmotoren in V-Bauweise geschaffen, mit der eine gerichtete Erstarrung zum Erhalt optimaler Gefügestrukturen und somit Festigkeiten in den festigkeitskritischen Bereichen sichergestellt wird. Die Abkühlung kann vollständig von außen nach innen erfolgen, wobei hierdurch die Erstarrungszeiten minimiert werden. Gleichzeitig werden Gefügefehler im Innenbereich vermieden.

Ein Ausführungsbeispiel einer erfindungsgemäßen Vorrichtung zur Herstellung eines Zylinderkurbelgehäuses in V-Bauform und ein derartiges Zylinderkurbelgehäuse sind in den Figuren dargestellt und werden nachfolgend beschrieben.
Figur 1 zeigt eine Seitenansicht einer erfindungsgemäßen Vorrichtung zur Herstellung eines Zylinderkurbelgehäuses in V-Bauform in geschnittener Darstellung
Figur 2 zeigt einen Längsschnitt eines Ausschnitts eines mit einer erfindungsgemäßen Vorrichtung hergestellten Zylinderkurbelgehäuses vor der Entfernung der Kerne in perspektivischer Darstellung.

Die in Figur 1 dargestellte Vorrichtung weist eine äußere Gießform 10 auf, die aus einem Unterteil 12, zwei verschiebbaren Seitenteilen 14, 16 sowie einem absenkbaren Oberteil 18 besteht, in dem Pinolen 20 gelagert sind, welche nach dem Aufsetzen des Oberteils 18 zur Bildung von Zylindern in die Gießform 10 eingefahren werden.

Das entstehende Gussteil bildet sich in einem Hohlraum 23 der Gießform 10 und ist ein Zylinderkurbelgehäuse 24 mit V-förmig zueinander angeordneten Zylinderbänken 26, welche im Ausführungsbeispiel aus jeweils drei in Längsrichtung angeordneten Zylindern bestehen. Die Versorgung der Gießform mit der Leichtmetallschmelze erfolgt über Anschnitte 28, die am Fußbereich der Gießform 10 ausgebildet sind.

Ein Kurbelraum 30 wird teilweise durch das Unterteil 12 der Gießform10 und teilweise durch innenliegende Kerne 32, welche zumeist aus Sand hergestellt sind, ausgebildet. Diese werden insbesondere benötigt, um an der zum Oberteil 18 gewandten Seite von Wänden 34, in denen Hauptlagerstellen 36 für eine nicht dargestellte Kurbelwelle ausgebildet sind, entsprechende Hohlräume des Kurbelraums 30 ausbilden zu können. Die Wände 34, in denen die Hauptlagerstellen 36 ausgebildet sind, werden ebenfalls durch die Füllung von Hohlräumen gebildet, welche durch das Unterteil 12 und die Kerne 32 begrenzt werden.

Oberhalb des Kurbelraums 30 ist in der Form ein Hohlraum 38 zur Bildung einer Wand 40 ausgebildet, über die der Kurbelraum 30 des Zylinderkurbelgehäuses 24 zwischen den Zylinderbänken 26 verschlossen wird.

Die Füllung über die Anschnitte 28 birgt den Nachteil, dass die Erstarrung der Schmelze von der Zylinderkopfseite zum Kurbelraum 30 verläuft. So entsteht normalerweise im Bereich der Hauptlagerstellen 36 keine ausreichende Festigkeit.

Es wird daher im Kurbelraum 30 zwischen zwei gegenüberliegenden Pinolen 20, welche die mittleren Zylinder der beiden Zylinderbänke 26 bilden ein Speiserkern 44 angeordnet, der aus Sand hergestellt ist. Bezüglich der Höhe seiner Anordnung befindet sich dieser Speiserkern 44 zwischen der Wand 40 und den Hauptlagerstellen 36 in Längsrichtung betrachtet zwischen den Hohlräumen zur Bildung der Wände 34. Der Speiserkern 44 weist zwei Zulauföffnungen 46 sowie einen inneren Speiserraum 48 auf. Die Zulauföffnungen 46 münden in einen Bereich 50 der Wände 34, der sich von den Hauptlagerstellen 36 in Richtung der Zylinder beziehungsweise in Richtung der Wand 40 erstreckt. Ein Fußbereich des Speiserkerns 44 liegt auf dem Unterteil 12 der Gießform 10 auf, während ein Kopfbereich den Hohlraum 38 zur Bildung eines Teils der Wand 40 begrenzt.

Der Speiserkern 44 des vorliegenden Ausführungsbeispiels erstreckt sich zwischen den beiden innenliegenden Wänden 34, so dass er beide innenliegenden Wände 34 mit Schmelze versorgen kann. Entsprechend sollten beispielsweise für 8-zylindrige Zylinderkurbelgehäuse zwei hintereinanderliegende Speiserkerne 44 verwendet werden, um alle innenliegenden Wände 34 im Gießprozess mit Schmelze versorgen zu können.

Falls gewünscht, können auch weitere Speiserkerne 44 zur Versorgung der Außenwände im Bereich der Hauptlagerstellen 36 verwendet werden.

Strömt nun eine Leichtmetallschmelze über die Anschnitte 28 in die Hohlräume der Gießform, füllt sich neben den Hohlräumen 23, 38 der Gießform 10 unter anderem auch der Speiserraum 48 des Speiserkerns 44 mit Schmelze. Da an diesem Ort im Innern der Gießform 10 die höchsten Temperaturen herrschen, bleibt die Schmelze nach dem Schließen und der schnellen Erstarrung der Anschnitte 28 zunächst flüssig.

Die Schmelze in den übrigen Hohlräumen 23, 38 beginnt von außen nach innen zu erstarren. Dabei werden vor allem in den hochbelasteten Bereichen der Hauptlagerstellen 36 und der Zylinderstege zwischen den Zylindern möglichst kurze Erstarrungszeiten erwünscht, die noch verkürzt werden, indem sowohl in den Pinolen 20 als auch im unteren Formteil 12 Kühlwasserkanäle 54 ausgebildet werden, so dass Wärme aus der Schmelze über das Kühlwasser abgeführt werden kann.

Während des Abkühlvorgangs und der damit einhergehenden Schrumpfung kann Schmelze zur Füllung aus dem Volumen des Speiserraums 48 über die Zulauföffnungen 46 in das Gussteil zurückströmen. Entsprechend wird eine Lunkerbildung zuverlässig vermieden. Es bilden sich Erstarrungsisothermen einerseits ausgehend von den schnell abfrierenden also gekühlten Bereichen und zum Speiserkern 44. Insgesamt entsteht so eine schnellere Abkühlung als bei den bekannten Prozessen, so dass die Taktzeiten verringert werden können. Der Speisungsweg wird entsprechend nicht abgeschnürt. Nach dem Abkühlen wird das Zylinderkurbelgehäuse 24 aus der Gießform 10 entfernt und die Kerne 32, 44 in bekannter Weise aus dem Zylinderkurbelgehäuse 24 entfernt.

An den Hauptlagerstellen 36 und den Zylinderstegen entstehen feine Gefügestrukturen aufgrund der schnellen Abkühlung, die zu einer hohen Festigkeit dieser Bereiche führen.

Es wird somit eine Vorrichtung zur Verfügung gestellt, mit der ein Zylinderkurbelgehäuse mit V-förmig zueinander angeordneten Zylindern hergestellt werden kann, bei dem einerseits hohe Festigkeiten an den hochbelasteten Bereichen erreicht werden und andererseits die Zykluszeiten reduziert werden können. Die Temperatur der Gießwerkzeuge kann verringert werden, wodurch Energie eingespart wird und sich die Standzeiten der Werkzeuge erhöhen.

Es sollte deutlich sein, dass der Schutzbereich nicht auf das beschriebene Ausführungsbeispiel begrenzt ist. Insbesondere ist die Anzahl der verwendeten Speiserkerne abhängig von der Zylinderzahl des hergestellten Kurbelgehäuses. Auch eignen sich die Speiserkerne für verschiedene Gießverfahren und Gießformen.

## Patentansprüche

1. Vorrichtung zur Herstellung eines Zylinderkurbelgehäuses (24) in V-Bauform mit
einer äußeren Gießform (10) mit Formteilen (12, 14, 16, 18) zur Bildung des Zylinderkurbelgehäuses (24),
Pinolen (20), die zur Bildung von Zylindern in die Gießform (10) einfahrbar sind,
zumindest einem Kern (32), der zur Bildung eines Teils des Kurbelraums (30) in der Gießform (10) angeordnet ist, und der nach dem Gießen entfernbar ist sowie
zumindest einem Speiserkern (44), der im Innern der Gießform (10) angeordnet ist,
**dadurch gekennzeichnet, dass**
der zumindest eine Speiserkern (44) zwischen gegenüberliegenden Pinolen (20) der beiden Zylinderbänke (26) an der zu den Pinolen (20) weisenden Seite des Kurbelraums (30) angeordnet ist.

2. Vorrichtung zur Herstellung eines Zylinderkurbelgehäuses in V-Bauform nach Anspruch 1,
**dadurch gekennzeichnet, dass**
mehrere Speiserkerne (44) in der Gießform (10) angeordnet sind.

3. Vorrichtung zur Herstellung eines Zylinderkurbelgehäuses in V-Bauform nach einem der Ansprüche 1 oder 2,
**dadurch gekennzeichnet, dass**
die Speiserkerne (44) in Längsrichtung betrachtet zwischen den Hohlräumen der Gießform (10) angeordnet sind, welche die Wände (34) bilden, in denen Hauptlagerstellen (36) des Zylinderkurbelgehäuses (24) ausgebildet sind.

4. Vorrichtung zur Herstellung eines Zylinderkurbelgehäuses in V-Bauform nach einem der vorhergehenden Ansprüche,
**dadurch gekennzeichnet, dass**
jeder Speiserkern (44) zumindest zwei Zulauföffnungen (46) aufweist, welche beidseitig des Speiserkerns (44) in den Hohlraum der Gießform (10) münden, welcher die Wände (34) bildet, in denen die Hauptlagerstellen (36) des Zylinderkurbelgehäuses (24) ausgebildet sind.

5. Vorrichtung zur Herstellung eines Zylinderkurbelgehäuses in V-Bauform nach Anspruch 4,
**dadurch gekennzeichnet, dass**
die Zulauföffnungen (46) des Speiserkerns (44) in einen Bereich (50) des die Wände (34) bildenden Hohlraums der Gießform (10) münden, der sich von den Hauptlagerstellen (36) in Richtung der Zylinder erstreckt.

6. Vorrichtung zur Herstellung eines Zylinderkurbelgehäuses in V-Bauform nach einem der vorhergehenden Ansprüche,
**dadurch gekennzeichnet, dass**
die Speiserkerne (44) in Querrichtung betrachtet auf einer Symmetrieachse zwischen den Pinolen (20) angeordnet sind.

7. Vorrichtung zur Herstellung eines Zylinderkurbelgehäuses in V-Bauform nach einem der vorhergehenden Ansprüche,
**dadurch gekennzeichnet, dass**
an der zu den Hauptlagerstellen (36) gegenüberliegenden Seite des zumindest einen Speiserkerns (44) ein Hohlraum (38) zur Erzeugung einer den Kurbelraum (30) verschließenden Wand (40) in der Gießform (10) ausgebildet ist.

8. Vorrichtung zur Herstellung eines Zylinderkurbelgehäuses in V-Bauform nach einem der vorhergehenden Ansprüche,
**dadurch gekennzeichnet, dass**
der Speiserkern (44) ein Sandkern ist.

9. Vorrichtung zur Herstellung eines Zylinderkurbelgehäuses in V-Bauform nach einem der vorhergehenden Ansprüche,
**dadurch gekennzeichnet, dass**
die die Hauptlagerstellen (36) bildenden Formteile (12) der Gießform (10) und die Pinolen (20) aktiv kühlbar ausgebildet sind.

## Claims

1. Device for manufacturing a cylinder crank case (24) in V-design, comprising
an outer casting mold (10) having mold parts (12, 14, 16, 18) for forming the cylinder crank case (24),
sleeves (20) retractable into the mold (10) to form cylinders,
at least one core (32) arranged in the mold (10) to form a part of the crank space (30) and removable after casting, as well as
at least one feeder core (44) arranged in the interior of the casting mold (10),
**characterized in that**
the at least one feeder core (44) is arranged between opposite sleeves (20) of the two cylinder banks (26) on the side of the crank space (30) facing the sleeves (20).

2. Device for manufacturing a cylinder crank case in V-design according to claim 1, **characterized in that** a plurality of feeder cores (44) are arranged in the mold (10).

3. Device for manufacturing a cylinder crank case in V-design according to one of claims 1 or 2, **characterized in that**, seen in the longitudinal direction, the feeder cores (44) are arranged between the cavities (42) of the mold (10), which form the walls (34) in which main bearing points (36) of the cylinder crank case (24) are formed.

4. Device for manufacturing a cylinder crank case in V-design according to one of the preceding claims, **characterized in that** each feeder core (44) comprises at least two inflow openings (46), which open into the cavity (42) of the casting mold (10) on both sides of the feeder core (44), which forms the walls (34) in which the main bearing points (36) of the cylinder crank case (24) are formed.

5. Device for manufacturing a cylinder crank case in V-design according to claim 4, **characterized in that** the inflow openings (46) of the feeder core (44) open into a region (50) of the walls (34) of the mold (10) forming the cavity, which extends from the main bearings (36) towards the cylinders.

6. Device for manufacturing a cylinder crank case in V-design according to one of the preceding claims, **characterized in that**, seen in the transverse direction, the feeder cores (44) are arranged on an axis of symmetry between the sleeves (20).

7. Device for manufacturing a cylinder crank case in V-design according to one of the preceding claims, **characterized in that** on the side opposite the main bearing points (36) side of the at least one feed core (44), a cavity (38) for forming a wall (40) occluding the crank chamber (30) is formed in the mold (10).

8. Device for manufacturing a cylinder crank case in V-design according to one of the preceding claims, **characterized in that** the feeder core (44) is a sand core.

9. Device for manufacturing a cylinder crank case in V-design according to one of the preceding claims, **characterized in that** the mold parts (12) of the casting mold (10) forming the main bearing points (36) and the sleeves (20) are configured to be actively cooled.

## Revendications

1. Dispositif de fabrication d'un bloc moteur agencé en V (24) avec
un moule de coulée extérieur (10) comportant des parties de moule (12, 14, 16, 18) pour former le bloc moteur (24),
des broches (20) servant à former des cylindres, les broches étant rétractables dans le moule (10),
au moins un noyau (32) qui est agencé pour former une partie du carter de vilebrequin (30) dans le moule (10) et qui est amovible après la coulée, ainsi qu'avec
au moins un noyau d'alimentation (44) agencé à l'intérieur du moule de coulée (10),
**caractérisé en ce que** ledit au moins un noyau d'alimentation (44) est disposé entre les broches (20) des deux bancs de cylindres (26) sur le côté du carter de vilebrequin (30) faisant face aux broches (20).

2. Dispositif de fabrication d'un bloc moteur agencé en V selon la revendication 1, **caractérisé en ce que** plusieurs noyaux d'alimentation (44) sont disposés dans le moule de coulée (10).

3. Dispositif de fabrication d'un bloc moteur agencé en V selon l'une des revendications 1 ou 2, **caractérisé en ce que** lesdits noyaux d'alimentation (44) sont disposés, vus dans le sens longitudinal, entre les cavités (42) du moule de coulée (10), qui forment les parois (34), dans lesquels sont formés des points d'appui principaux (36) du bloc moteur (24).

4. Dispositif de fabrication d'un bloc moteur agencé en V selon l'une des revendications précédentes, **caractérisé en ce que** chaque noyau d'alimentation (44) comporte au moins deux ouvertures d'entrée (46) s'ouvrant e part et d'autre du noyau d'alimentation (44) dans la cavité (42) du moule de coulée (10), qui forme les parois (34) dans lesquelles sont formés les points d'appui principaux (36) du bloc moteur (24).

5. Dispositif de fabrication d'un bloc moteur agencé en V selon la revendication 4, **caractérisé en ce que** lesdites ouvertures d'entrée (46) du noyau d'alimentation (44) s'ouvrent dans une région (50) de la cavité due moule de coulée (10) formant les parois (34), s'étendant des points d'appui principaux (36) vers les cylindres.

6. Dispositif de fabrication d'un bloc moteur agencé en V selon l'une des revendications précédentes, **caractérisé en ce que** lesdits noyaux d'alimentation (44) sont disposés, vus dans la direction transversale, sur un axe de symétrie entre les broches (20).

7. Dispositif de fabrication d'un bloc moteur agencé en V selon l'une des revendications précédentes, **caractérisé en ce que**, sur le côté dudit au moins un noyau d'alimentation (44) opposé aux points d'appui principaux (36), une cavité (38) pour la fabrication d'un carter de vilebrequin (30) occluant la paroi (40) est formée dans le moule de coulée (10).

8. Dispositif de fabrication d'un bloc moteur agencé en V selon l'une des revendications précédentes, **caractérisé en ce que** le noyau d'alimentation (44) est un noyau de sable.

9. Dispositif de fabrication d'un bloc moteur agencé en V selon l'une des revendications précédentes, **caractérisé en ce que** les points d'appui principaux (36), qui forment les parties de moule (12) du moule de coulée (10) et les broches (20) peuvent être activement refroidis.
